# EUROPÄISCHE PATENTSCHRIFT

(11) **EP 3 199 672 B1**
(45) Veröffentlichungstag und Bekanntmachung des Hinweises auf die Patenterteilung: **12.06.2019**
(21) Anmeldenummer: 16152916.9
(22) Anmeldetag: 27.01.2016
(51) Int. Cl.: D01D 5/098, D04H 3/16, D04H 3/02

(54) **VORRICHTUNG UND VERFAHREN ZUR HERSTELLUNG VON SPINNVLIESEN AUS ENDLOSFILAMENTEN**
DEVICE AND METHOD FOR THE MANUFACTURE OF WOVEN MATERIAL FROM CONTINUOUS FILAMENTS
PROCEDE ET DISPOSITIF DESTINES A LA FABRICATION DE TISSUS NON-TISSES A PARTIR DE FILAMENTS CONTINUS

(43) Veröffentlichungstag der Anmeldung: 02.08.2017
(73) Patentinhaber: Reifenhäuser GmbH & Co. KG Maschinenfabrik, 53844 Troisdorf (DE)
(72) Erfinder: Nitschke, Michael, 53639 Königswinter (DE); Swiatek, Martin, 53721 Siegburg (DE); Neuenhofer, Martin, 51503 Rösrath (DE); Geus, Hans-Georg, 53859 Niederkassel (DE); Frey, Detlef, 53859 Niederkassel (DE)
(74) Vertreter: Rohmann, Michael

(56) Entgegenhaltungen:
- EP-A1- 1 340 843
- EP-A1- 1 510 603
- DE-A1-102013 012 345
- US-A1- 2003 178 741
- US-A1- 2003 216 096

## Beschreibung

Die Erfindung betrifft eine Vorrichtung zur Herstellung von Spinnvliesen aus Endlosfilamenten, insbesondere aus Endlosfilamenten aus thermoplastischem Kunststoff, wobei eine Spinnerette zum Erspinnen der Filamente sowie eine Kühleinrichtung zur Kühlung der Filamente vorgesehen ist und wobei zwischen Spinnerette und Kühleinrichtung zumindest eine Monomerabsaugungsvorrichtung zur Absaugung von beim Spinnprozess entstehenden Gasen angeordnet ist. Die Erfindung betrifft fernerhin ein Verfahren zur Herstellung von Spinnvliesen aus Endlosfilamenten. - Endlosfilamente unterscheiden sich bekanntlich aufgrund ihrer quasi endlosen Länge von Stapelfasern, die viel geringere Längen von beispielsweise 10 bis 60 mm aufweisen. - Mit der Monomerabsaugungsvorrichtung wird Luft bzw. Gas aus dem Filamentbildungsraum direkt unterhalb der Spinnerette abgesaugt. Dadurch wird erreicht, dass die neben den Polymerfilamenten austretenden Gase in Form von Monomeren, Oligomeren, Zersetzungsprodukten und dergleichen aus dem Filamentbildungsraum bzw. aus der Vorrichtung zumindest teilweise entfernt werden können.

Aus EP 1 340 843 A1 ist eine Vorrichtung zur Herstellung von Spinnvliesen der oben genannten Art bekannt. Die Spinnvliese werden aus Endlosfilamenten aus thermoplastischem Kunststoff erzeugt. Es ist eine Spinnerette zum Erspinnen der Filamente sowie eine Kühleinrichtung zum Kühlen der Filamente vorgesehen. Weiterhin ist zwischen der Spinnerette und der Kühleinrichtung eine Monomerabsaugungsvorrichtung zur Absaugung von beim Spinnprozess entstehenden Gasen angeordnet. Die Monomerabsaugungsvorrichtung weist zwei in Maschinenrichtung hintereinander angeordnete, sich jeweils quer zur Maschinenrichtung erstreckende und bezüglich des Spinnfeldes gegenüberliegende CD-Absaugungsöffnungs-Bereiche auf. Jeder der beiden gegenüberliegenden CD-Absaugungsöffungs-Bereiche weist zwei Absaugspalte auf. - Aus US 2003/178741 A1 ist eine ähnliche Vorrichtung bekannt.

Vorrichtungen der eingangs genannten Art sind aus der Praxis grundsätzlich in verschiedenen Ausführungsformen bekannt. Bei diesen Vorrichtungen werden die Filamente mittels einer Spinnerette ersponnen, anschließend in einer Kühleinrichtung gekühlt und daraufhin durch eine Verstreckeinheit geleitet und letztendlich auf einer Ablage zum Spinnvlies abgelegt. Eine solche Vorrichtung wird auch als spunbond-Vorrichtung bezeichnet. Viele dieser bekannten Vorrichtungen weisen den Nachteil auf, dass die Filamente häufig nicht fehlerfrei zum Spinnvlies abgelegt werden können. Bei der Filamentablage resultieren Unregelmäßigkeiten in Form von Fehlstellen bzw. Defekten im Spinnvlies. Die Homogenität der Spinnvliese wird durch diese Defekte bzw. Störungen mehr oder weniger stark beeinträchtigt. Eine Ursache für die Fehlstellen im Spinnvlies sind sogenannte Tropfen, die durch den Abriss einer oder mehrerer Filamente sowie sich dabei bildender Schmelzeansammlungen resultieren. Diese Tropfen erzeugen Fehlstellen bzw. Dickstellen im Spinnvlies und/oder bleiben auf der Ablage für das Spinnvlies kleben. In der Regel sind solche Tropfen bzw. Fehlstellen größer als 2 x 2 mm. Defekte im Spinnvlies resultieren auch aus sogenannten "hard pieces", die wie folgt entstehen: Durch Spannungsverlust kann ein ersponnenes Filament relaxieren, zurückschnellen und auf diese Weise ein Knäul bilden, das aufgrund des schmelzflüssigen Zustandes des Filamentes zusammenklebt. Dabei findet in der Regel kein Abriss des Filamentes statt. Die hierdurch resultierenden Fehlstellen im Spinnvlies haben in der Regel Größen kleiner 2 x 2 mm und sind normalerweise fühlbar und/oder sichtbar. Der Erfindung liegt die Erkenntnis zugrunde, dass derartige Defekte bzw. Fehlstellen in den Spinnvliesen insbesondere bei höheren Filamentgeschwindigkeiten und/oder bei höheren Durchsätzen ab 120 kg/h/m und vor allem ab 150 kg/h/m auftreten. Solche Unregelmäßigkeiten in den Spinnvliesen sind vor allem auch bei größeren Spinnfeldtiefen zu beobachten.

Bislang hat man versucht die vorstehend geschilderten Probleme zu reduzieren, indem beispielsweise die Filamente in der Kühleinrichtung gleichmäßiger behandelt bzw. gleichmäßiger mit Kühlluft gekühlt wurden. Auch hat man versucht die Abdichtungen der Vorrichtung zu verbessern, um eine gleichmäßigere Filamentströmung bzw. eine gleichmäßigere Filamentbehandlung zu erreichen. Diese Maßnahmen haben vor allem bei höheren Durchsätzen nur eingeschränkt zum Erfolg geführt. Deshalb sind die aus der Praxis bekannten Vorrichtungen verbesserungsbedürftig.

Dementsprechend liegt der Erfindung das technische Problem zugrunde, eine Vorrichtung der eingangs genannten Art anzugeben, mit der Spinnvliese mit einer hohen Homogenität ohne nennenswerte Fehlstellen erzeugt werden können und zwar auch bei hohen Filamentgeschwindigkeiten und/oder hohen Durchsätzen sowie auch bei breiten bzw. tiefen Spinnfeldern. Fernerhin liegt der Erfindung das technische Problem zugrunde, ein entsprechendes Verfahren zur Herstellung solcher Spinnvliese anzugeben.

Zur Lösung dieses technischen Problems lehrt die Erfindung eine Vorrichtung zur Herstellung von Spinnvliesen aus Endlosfilamenten, insbesondere aus Endlosfilamenten aus thermoplastischem Kunststoff, wobei eine Spinnerette zum Erspinnen der Filamente sowie eine Kühleinrichtung zur Kühlung der Filamente vorgesehen ist, wobei im Bereich der Spinnerette, bevorzugt zwischen Spinnerette und Kühleinrichtung zumindest eine Monomerabsaugungsvorrichtung zur Absaugung von beim Spinnprozess entstehenden Gasen angeordnet ist,
wobei die Monomerabsaugungsvorrichtung zumindest zwei in Maschinenrichtung (MD) hintereinander angeordnete, sich jeweils quer - vorzugsweise senkrecht - zur Maschinenrichtung (CD) erstreckende und bezüglich des Spinnfeldes gegenüberliegende CD-Absaugungsöffnungs-Bereiche aufweist und wobei die beiden CD-Absaugungsöffnungs-Bereiche und/oder wobei zumindest zwei gegenüberliegende CD-Absaugungsöffnungs-Teilbereiche der CD-Absaugungsöffnungs-Bereiche mit der Maßgabe eingerichtet sind, dass über einen der beiden CD-Absaugungsöffnungs-Bereiche und/oder CD-Absaugungsöffnungs-Teilbereiche ein höherer Volumenstrom an Gasen absaugbar ist als über den anderen gegenüberliegenden CD-Absaugungsöffnungs-Bereich und/oder CD-Absaugungsöffnungs-Teilbereich,
so dass das Verhältnis des durch einen CD-Absaugungsöffnungs-Bereich und/oder CD-Absaugungsöffnungs-Teilbereich abgesaugten Volumenstromes V zu dem durch den anderen, bezüglich des Spinnfeldes gegenüberliegenden CD-Absaugungsöffnungs-Bereich und/oder CD-Absaugungsöffnungs-Teilbereich abgesaugten Volumenstrom V 6:1 bis 1,1:1, vorzugsweise 5,5:1 bis 1,3:1, bevorzugt 5,5:1 bis 1,5:1 und besonders bevorzugt 5:1 bis 1,75:1 beträgt.

Es liegt im Rahmen der Erfindung, dass die erfindungsgemäße Vorrichtung eine spunbond-Vorrichtung zur Herstellung von spunbond-Vliesen ist, wobei die Vorrichtung eine Spinnerette, eine Monomerabsaugungsvorrichtung, eine Kühleinrichtung, eine daran anschließende Verstreckeinheit zur Verstreckung der Filamente sowie eine Ablageeinrichtung zur Ablage der Filamente zur spunbond-Vliesbahn aufweist.

Maschinenrichtung (MD) meint im Rahmen der Erfindung insbesondere die Förderrichtung der abgelegten Spinnvliesbahn. In der Regel wird die Spinnvliesbahn mit einem Förderband bzw. Endlos-Förderband abgefördert. - CD-Richtung meint im Rahmen der Erfindung insbesondere die Richtung quervorzugsweise senkrecht - zur Förderrichtung der Spinnvliesban bzw. zur MD-Richtung.

Die CD-Absaugungsöffnungs-Bereiche bzw. die CD-Absaugungsöffnungs-Teilbereiche sind zweckmäßigerweise in zwei gegenüberliegenden, sich quer zur Maschinenrichtung erstreckenden Seitenwänden vorgesehen, welche Seitenwände den Filamentbildungsraum unterhalb der Spinnerette begrenzen. - Ein CD-Absaugungsöffnungs-Bereich und/oder ein CD-Absaugungsöffnungs-Teilbereich kann entweder von lediglich einer Absaugungsöffnung bzw. einem Absaugungsspalt oder von einer Mehrzahl von Absaugungsöffnungen bzw. Absaugungsspalten gebildet werden. So kann ein CD-Absaugungsöffnungs-Bereich und/oder ein CD-Absaugungs-Teilbereich auch jeweils von einer Mehrzahl von Absaugungsbohrungen gebildet sein.

Es liegt im Rahmen der Erfindung, dass der in der Monomerabsaugungsvorrichtung abgesaugte Volumenstrom bzw. die abgesaugten Volumenströme in zumindest eine Sammelkammer und vorzugsweise in zumindest ein an die Sammelkammer angeschlossenes Sammelrohr eintritt/eintreten. Zweckmäßigerweise ist für jeden von zwei bezüglich des Spinnfeldes gegenüberliegenden CD-Absaugungsöffnungs-Bereichen zumindest eine Sammelkammer und bevorzugt zumindest ein an die bzw. an jede Sammelkammer angeschlossenes Sammelrohr für die Aufnahme des abgesaugten Gases vorgesehen. Es können auch für jede dieser Seiten mehrere Sammelkammern bzw. mehrere Sammelrohre vorhanden sein. An eine Sammelkammer ist zumindest eine Saugleitung, vorzugsweise jeweils eine Mehrzahl von Saugleitungen zur Absaugung des Gases angeschlossen und empfohlenermaßen verbindet die zumindest eine Saugleitung bzw. verbinden die Saugleitungen die Sammelkammer mit einem Sammelrohr. Im Anschluss an zumindest eine Sammelkammer und zweckmäßigerweise in zumindest einer angeschlossenen Saugleitung kann der Volumenstrom durch zumindest ein Absperrelement - beispielsweise durch einen Absperrschieber mit Linearführung zur Einstellung des offenen Querschnittes - eingestellt werden. Die Einstellung bzw. Drosselung erfolgt im Rahmen der Erfindung mit der Maßgabe, dass über den einen der bezüglich des Spinnfeldes gegenüberliegenden CD-Absaugungsöffnungs-Bereiche ein höherer Volumenstrom absaugbar ist als über den anderen CD-Absaugungsöffnungs-Bereich.

Grundsätzlich kann im Rahmen der Erfindung die Absaugung eines höheren Volumenstroms auf einer Seite der Monomerabsaugung bzw. über einen CD-Absaugungsöffnungs-Bereich und/oder CD-Absaugungsöffnungs-Teilbereich verwirklicht werden,
- indem die Öffnungsweiten bzw. die Öffnungsflächen der CD-Absaugungsöffnungs-Bereiche und/oder CD-Absaugungsöffnungs-Teilbereiche entsprechend ausgelegt und/oder entsprechend einstellbar sind
- und/oder indem die Absaugung des Volumenstromes - insbesondere in oder an der zumindest einen Sammelkammer und/oder in bzw. an der Saugleitung/den Saugleitungen zur Absaugung des Gases und/oder in oder an dem zumindest einen Sammelrohr - einstellbar bzw. drosselbar ist.

Es liegt dabei im Rahmen der Erfindung, dass bezüglich der Absaugung des höheren Volumenstroms auch ein Wechsel zwischen den beiden Seiten der Monomerabsaugung bzw. ein Wechsel zwischen den beiden CD-Absaugungsöffnungs-Bereichen bzw. CD-Absaugungsöffnungs-Teilbereichen stattfinden kann. So kann im Wechsel - insbesondere im kontinuierlichen Betrieb der Vorrichtung - zunächst über den einen CD-Absaugungsöffnungs-Bereich und dann über den anderen CD-Absaugungsöffnungs-Bereich ein höherer Volumenstrom abgesaugt werden.

Es liegt im Rahmen der Erfindung, dass die Monomerabsaugungsvorrichtung Absaugungsöffnungs-Bereiche aufweist und vorzugsweise zumindest zwei in Maschinenrichtung (MD) hintereinander angeordnete, sich jeweils quer - vorzugsweise senkrecht - zur Maschinenrichtung (CD) erstreckende und bezüglich des Spinnfeldes gegenüberliegende CD-Absaugungsöffnungs-Bereiche aufweist, und dass die Öffnungsfläche der Absaugungsöffnungs-Bereiche - insbesondere der CD-Absaugungsöffnungs-Bereiche - über 11.000 mm²/m, insbesondere über 12.000 mm²/m Spinnfeld - quer zur Maschinenrichtung bzw. in CD-Richtung gemessen - beträgt bzw. einstellbar ist, zweckmäßigerweise über 20.000 mm²/m Spinnfeld, bevorzugt über 30.000 mm²/m Spinnfeld, sehr bevorzugt über 40.000 mm²/m Spinnfeld und besonders bevorzugt über 50.000 mm²/m Spinnfeld beträgt bzw. einstellbar ist. Gemäß sehr empfohlener Ausführungsform der Erfindung ist eine Öffnungsfläche der Absaugungsöffnungs-Bereiche - insbesondere der CD-Absaugungsöffnungs-Bereiche - über 60.000 mm²/m Spinnfeld und bevorzugt über 65.000 mm²/m Spinnfeld vorhanden bzw. einstellbar. Zweckmäßigerweise beträgt die Öffnungsfläche bzw. die einstellbare Öffnungsfläche der Absaugungsöffnungs-Bereiche - insbesondere der CD-Absaugungsöffnungs-Bereiche bis zu 100.000 mm²/m Spinnfeld, bevorzugt bis zu 90.000 mm²/m Spinnfeld und besonders bevorzugt bis zu 85.000 mm²/m Spinnfeld.

Vorzugsweise sind die jeweiligen Öffnungsflächen der CD-Absaugungsöffnungs-Bereiche mit der Maßgabe ausgelegt bzw. einstellbar, dass durch einen der beiden gegenüberliegenden CD-Absaugungsöffnungs-Bereiche ein höherer Volumenstrom absaugbar ist als durch den anderen CD-Absaugungsöffnungs-Bereich. Es liegt dabei im Rahmen der Erfindung, dass die Öffnungsfläche eines CD-Absaugungsöffnungs-Bereiches größer ist bzw. größer einstellbar ist als die Öffnungsfläche eines zweiten bezüglich des Spinnfeldes gegenüberliegenden CD-Absaugungsöffnungs-Bereiches. So kann beispielsweise die Öffnungsfläche eines in Maschinenrichtung (MD) hinteren CD-Absaugungsöffnungs-Bereiches größer sein bzw. größer einstellbar sein als die Öffnungsfläche eines in Maschinenrichtung vorderen CD-Absaugungsöffnungs-Bereiches oder umgekehrt. Die Öffnungsfläche der gegenüberliegenden CD-Absaugungsöffnungs-Bereiche kann auch alternierend unterschiedlich groß eingestellt werden, so dass zunächst über den einen CD-Absaugungsöffnungs-Bereich ein größerer Volumenstrom absaugbar ist und dann über den anderen CD-Absaugungsöffnungs-Bereich.

Eine bewährte Ausführungsform der erfindungsgemäßen Monomerabsaugungsvorrichtung zeichnet sich dadurch aus, dass sich ein CD-Absaugungsöffnungs-Bereich, vorzugsweise zwei bezüglich des Spinnfeldes gegenüberliegende CD-Absaugungsöffnungs-Bereiche über die gesamte Breite des Spinnfeldes bzw. im Wesentlichen über die gesamte Breite des Spinnfeldes erstrecken. Dabei empfiehlt es sich, dass jeweils über die gesamte Breite bzw. im Wesentlichen über die gesamte Breite der beiden gegenüberliegenden CD-Absaugungsöffnungs-Bereiche unterschiedliche Volumenströme absaugbar sind. Wie bereits oben angedeutet meint die Absaugung unterschiedlicher Volumenströme auch, dass über einen CD-Absaugungsöffnungs-Bereich kein Volumenstrom bzw. im Wesentlichen kein Volumenstrom an Gas abgesaugt wird und dass lediglich in dem bezüglich des Spinnfeldes gegenüberliegenden CD-Absaugungsöffnungs-Bereich ein Volumenstrom an Gas abgesaugt wird. Fernerhin meint unterschiedliche Absaugung von Volumenströmen hier auch, dass über einen CD-Absaugungsöffnungs-Bereich ein Volumenstrom von Gas zugeführt wird und in dem anderen bezüglich des Spinnfeldes gegenüberliegenden CD-Absaugungsöffnungs-Bereich Gas abgesaugt wird.

Eine bewährte Ausführungsform der erfindungsgemäßen Monomerabsaugungsvorrichtung zeichnet sich dadurch aus, dass in einem CD-Absaugungsöffnungs-Bereich durchgängig über seine gesamte Länge quer zur Maschinenrichtung ein größerer Volumenstrom abziehbar ist bzw. abgezogen wird als in dem bezüglich des Spinnfeldes gegenüberliegenden CD-Absaugungsöffnungs-Bereich. - Es liegt aber auch im Rahmen der Erfindung, dass auf jeder Seite des Spinnfeldes quer zur Maschinenrichtung hintereinander angeordnete CD-Absaugungsöffnungs-Teilbereiche vorgesehen sind und dass durch zumindest einen CD-Absaugungsöffnungs-Teilbereich auf der ersten Seite des Spinnfeldes ein höherer Volumenstrom abgesaugt wird als durch einen gegenüberliegenden bzw. unmittelbar gegenüberliegenden CD-Absaugungsöffnungs-Teilbereich auf der zweiten Seite des Spinnfeldes. Durch zumindest einen weiteren CD-Absaugungsöffnungs-Teilbereich auf der ersten Seite des Spinnfeldes kann dagegen auch ein geringerer Volumenstrom abgesaugt werden als durch einen gegenüberliegenden bzw. unmittelbar gegenüberliegenden CD-Absaugungsöffnungs-Teilbereich auf der zweiten Seite des Spinnfeldes. Dabei können die auf einer Seite des Spinnfeldes vorgesehenen CD-Absaugungsöffnungs-Teilbereiche mit unterschiedlicher Gasströmungsrichtung direkt nebeneinander quer zur Maschinenrichtung angeordnet sein oder auch mit Abstand zueinander. So kann eine Mehrzahl von Paaren von gegenüberliegenden CD-Absaugungsöffnungs-Teilbereichen quer zur Maschinenrichtung über die Breite des Spinnfeldes verteilt angeordnet sein, so dass zweckmäßigerweise für jedes Paar von CD-Absaugungsöffnungs-Teilbereichen auf gegenüberliegenden Seiten des Spinnfeldes die Maßgabe gilt, dass durch einen CD-Absaugungsöffnungs-Teilbereich ein größerer Volumenstrom an Gas absaugbar ist als durch den anderen unmittelbar gegenüberliegenden CD-Absaugungsöffnungs-Teilbereich.

Erfindungsgemäß beträgt das Verhältnis des durch einen CD-Absaugungsöffnungs-Bereich abgesaugten Volumenstromes V₁ zu dem durch den anderen, bezüglich des Spinnfeldes gegenüberliegenden CD-Absaugungsöffnungs-Bereich abgesaugten Volumenstrom V₂ 6:1 bis 1,1:1, vorzugsweise 5,5:1 bis 1,3:1, bevorzugt 5,5:1 bis 1,5:1 und besonders bevorzugt 5:1 bis 1,75:1. Die vorgenannten Volumenstrom-Verhältnisse können auch für gegenüberliegende Teilbereiche der CD-Absaugungsöffnungs-Bereiche (gegenüberliegende CD-Absaugungsöffnungs-Teilbereiche) realisiert werden. Vorzugsweise sind mehrere Paare von CD-Absaugungsöffnungs-Teilbereichen dann gleichmäßig in CD-Richtung verteilt angeordnet.

Eine empfohlene Ausführungsform der Erfindung ist dadurch gekennzeichnet, dass ein CD-Absaugungsöffnungs-Bereich als zumindest ein - nach einer bevorzugten Ausführungsform als ein - sich in CD-Richtung erstreckender CD-Absaugungsspalt ausgebildet ist. Nach einer Ausführungsvariante ist der CD-Absaugungsspalt in eine Mehrzahl von CD-Absaugungsspaltabschnitten unterteilt. Gemäß einer bevorzugten Ausführungsform sind in CD-Richtung 4 bis 40, vorzugsweise 6 bis 35 und bevorzugt 8 bis 30 CD-Absaugungsspaltabschnitte vorzugsweise auf der gleichen vertikalen Höhe nebeneinander angeordnet. Die Länge dieser CD-Absaugungsspaltabschnitte in CD-Richtung beträgt zweckmäßigerweise jeweils 10 bis 70 cm, vorzugsweise 10 bis 60 cm und bevorzugt 15 bis 40 cm. Die nebeneinander angeordneten CD-Absaugungsspaltabschnitte ergänzen sich zu dem in CD-Richtung sich erstreckenden CD-Absaugungsspalt. Grundsätzlich können auf jeder Seite des Spinnfeldes auch zwei oder mehr - CD-Absaugungsspalte bzw. CD-Absaugungsspaltabschnitte in vertikaler Richtung übereinander angeordnet sein.

Es liegt im Rahmen der Erfindung, dass die Öffnungsquerschnittsfläche des zumindest einen - vorzugsweise des einen - auf einer Seite des Spinnfeldes angeordneten CD-Absaugungsspaltes größer ist als die Öffnungsquerschnittsfläche des zumindest einen - vorzugsweise des einen - auf der anderen Seite des Spinnfeldes angeordneten CD-Absaugungsspaltes. So kann beispielsweise die Öffnungsquerschnittsfläche des zumindest einen bzw. einen in Maschinenrichtung gesehen hinteren CD-Absaugungsspaltes (Auslaufseite der Spinnvliesbahn) größer als die Öffnungsquerschnittsfläche des einen bzw. zumindest einen in Maschinenrichtung gesehen vorderen CD-Absaugungsspaltes (Einlaufseite der Spinnvliesbahn) oder auch umgekehrt.

Gemäß einer empfohlenen Ausführungsform ist die Spalthöhe h bzw. die vertikale Spalthöhe h der beiden gegenüberliegenden CD-Absaugungsspalte unterschiedlich, wobei zum Beispiel die Spalthöhe h_{A} des in Maschinenrichtung hinteren CD-Absaugungsspaltes (Auslaufseite der Spinnvliesbahn) größer ist als die Spalthöhe h_{E} des in Maschinenrichtung vorderen CD-Absaugungsspaltes (Einlaufseite der Spinnvliesbahn). - Zweckmäßigerweise ist die Spalthöhe h des einen CD-Absaugungsspaltes mehr als doppelt so groß, bevorzugt mehr als dreimal so groß wie die Spalthöhe h des anderen CD-Absaugungsspaltes. Die CD-Absaugungsspalte haben empfohlenermaßen eine Spalthöhe bzw. eine vertikale Spalthöhe h von 2 bis 50 mm, vorzugsweise von 4 bis 40 mm und bevorzugt von 4 bis 35 mm. Nach einer bevorzugten Ausführungsform der Erfindung beträgt die Spalthöhe h des höheren CD-Absaugungsspaltes 20 bis 50 mm, zweckmäßigerweise 25 bis 45 mm und die Spalthöhe h des niedrigeren CD-Absaugungsspaltes beträgt bevorzugt 2 bis 12 mm, insbesondere 2 bis 10 mm. Grundsätzlich können die beiden gegenüberliegenden CD-Absaugungsspalte aber auch die gleiche Höhe aufweisen und der an den beiden CD-Absaugungsspalten unterschiedlich abgesaugte Volumenstrom wird dann durch Einstellungen - vor allem Querschnittseinstellungen, insbesondere an der zumindest einen Sammelkammer bzw. an den Sammelkammern und/oder an der Saugleitung bzw. an den Saugleitungen - realisiert. Wie oben bereits dargelegt, liegt es auch im Rahmen der Erfindung, dass die Absaugung des höheren Volumenstromes kontinuierlich von der einen Seite der Monomerabsaugungsvorrichtung zur anderen Seite der Monomerabsaugungsvorrichtung bzw. kontinuierlich zwischen dem einen CD-Absaugungsspalt und dem anderen CD-Absaugungsspalt wechselt. Prinzipiell könnte dabei auch wechselweise die Spalthöhe der CD-Absaugungsspalte entsprechend eingestellt werden.

Die im Rahmen der erfindungsgemäßen Monomerabsaugung durch zumindest zwei bezüglich des Spinnfeldes gegenüberliegenden CD-Absaugungsöffnungs-Bereiche abgesaugten unterschiedlichen Volumenströme können durch die geometrischen Parameter der CD-Absaugungsöffnungs-Bereiche bzw. CD-Absaugungsöffnungs-Teilbereiche und insbesondere der CD-Absaugungsspalte bzw. CD-Absaugungsspaltabschnitte eingestellt werden. Alternativ oder zusätzlich können diese unterschiedlichen Volumenströme auch durch die Ausgestaltung bzw. Auslegung der jedem CD-Absaugungsöffnungs-Bereich zugeordneten Sammelkammer/Sammelkammern und/oder Saugleitung/Saugleitungen und/oder Sammelrohr/Sammelrohre eingestellt werden. Wie oben bereits dargelegt, ist zweckmäßigerweise einem CD-Absaugungsöffnungs-Bereich zumindest eine bzw. eine Sammelkammer zugeordnet, an die/das zumindest eine Saugleitung, zweckmäßigerweise mehrere Saugleitungen angeschlossen ist/sind. Durch die Anzahl und/oder die Größe bzw. den Querschnitt der Saugleitungen lässt sich der an dem jeweiligen CD-Absaugungsöffnungs-Bereich abgesaugte Volumenstrom einstellen. Es empfiehlt sich, dass an eine, einem CD-Absaugungsöffnungs-Bereich zugeordnete Sammelkammer zwei bis zwölf Saugleitungen pro m Spinnfeld, bevorzugt vier bis zehn Saugleitungen pro m Spinnfeld angeschlossen sind, über die Gas aus der Sammelkammer abgesaugt wird. Es liegt im Rahmen der Erfindung, dass die erfindungsgemäße Vorrichtung mindestens zwei Sammelkammern und vorzugsweise jeweils ein an jede Sammelkammer angeschlossenes Sammelrohr aufweist.

Eine besonders bevorzugte Ausführungsform der erfindungsgemäßen Monomerabsaugungsvorrichtung ist dadurch gekennzeichnet, dass die Monomerabsaugungsvorrichtung zumindest zwei sich in Maschinenrichtung (MD) erstreckende und bezüglich des Spinnfeldes gegenüberliegende MD-Absaugungsöffnungs-Bereiche aufweist. Die MD-Absaugungsöffnungs-Bereiche sind dabei im Bereich der Spinnerette und vorzugsweise in - den Filamentbildungsraum unterhalb der Spinnerette begrenzenden - Stirnwänden vorgesehen, die sich in MD-Richtung erstrecken. Es liegt im Rahmen der Erfindung, dass die Stirnwände und somit auch die MD-Absaugungsöffnungs-Bereiche kürzer bzw. deutlich kürzer ausgebildet sind als die sich in CD-Richtung erstreckenden Seitenwände des Filamentbildungsraumes und somit auch als die CD-Absaugungsöffnung-Bereiche. Die MD-Absaugungsöffnungs-Bereiche sind zweckmäßigerweise quer, bevorzugt senkrecht zu den CD-Absaugungsöffnungs-Bereichen angeordnet. Auch über die MD-Absaugungsöffnungs-Bereiche werden wie über die CD-Absaugungsöffnungs-Bereiche Gase abgesaugt bzw. aus dem Filamentbildungsraum unterhalb der Spinnerette abgesaugt. - Zweckmäßigerweise ist ein MD-Absaugungsöffnungs-Bereich als zumindest ein bzw. als ein sich in MD-Richtung erstreckender MD-Absaugungsspalt ausgebildet. Nach einer Ausführungsform ist ein solcher MD-Absaugungsspalt in eine Mehrzahl von MD-Absaugungsspaltabschnitten unterteilt, insbesondere in zwei bis fünf MD-Absaugungsspaltabschnitte, bevorzugt in zwei bis drei MD-Absaugungsspaltabschnitte. Die MD-Absaugungsspaltabschnitte sind vorzugsweise in MD-Richtung hintereinander angeordnet und befinden sich zweckmäßigerweise auf der gleichen vertikalen Höhe bzw. im Wesentlichen auf der gleichen vertikalen Höhe. Die Länge der MD-Absaugungsspaltabschnitte beträgt vorzugsweise jeweils 10 bis 70 cm, bevorzugt 10 bis 60 cm, besonders bevorzugt 15 bis 40 cm und insbesondere 10 bis 20 cm. Die Länge wird dabei in MD-Richtung gemessen. Die vertikale Spalthöhe h eines MD-Absaugungsspaltes bzw. MD-Absaugungsspaltabschnittes beträgt empfohlenermaßen 2 bis 50 mm, bevorzugt 25 bis 45 mm und sehr bevorzugt 2 bis 12 mm. Gemäß einer Ausführungsvariante kann die Absaugung durch die MD-Absaugungsöffnungs-Bereiche separat bzw. unabhängig von der Absaugung durch die CD-Absaugungsöffnungs-Bereiche geregelt werden. Nach einer anderen Ausführungsform der Erfindung sind die MD-Absaugungsöffnungs-Bereiche an die Sammelkammern bzw. Sammelrohre der CD-Absaugungsöffnungs-Bereiche angeschlossen. So kann jeweils ein MD-Absaugungsöffnungs-Bereich an mindestens eine Sammelkammer bzw. an mindestens ein Sammelrohr eines CD-Absaugungsöffnungs-Bereiches angeschlossen werden. Dann erfolgt zweckmäßigerweise jeweils eine gemeinsame Absaugung durch einen CD-Absaugungsöffnungs-Bereich und einen zugeordneten MD-Absaugungsöffnungs-Bereich.

Es liegt im Rahmen der Erfindung, dass zwei gegenüberliegende CD-Absaugungsöffnungs-Bereiche - vorzugsweise zwei gegenüberliegende CD-Absaugungsspalte - auf gleicher vertikaler Höhe bzw. im Wesentlichen auf gleicher vertikaler Höhe wie zwei gegenüberliegende MD-Absaugungsöffnungs-Bereiche - vorzugsweise wie zwei gegenüberliegende MD-Absaugungsspalte - liegen. Grundsätzlich könnte ein durchgehender Absaugungsspalt über den Umfang des Spinnfeldes umlaufen. Nach bevorzugter Ausführungsform der Erfindung sind aber sowohl die gegenüberliegenden CD-Absaugungsspalte als auch die gegenüberliegenden MD-Absaugungsspalte in - zweckmäßigerweise auf gleicher bzw. im Wesentlichen auf gleicher vertikaler Höhe liegende - nebeneinander angeordnete CD-Absaugungsspaltabschnitte und MD-Absaugungsspaltabschnitte unterteilt.

Es liegt weiterhin im Rahmen der Erfindung, dass ein CD-Absaugungsöffnungs-Bereich bzw. ein CD-Absaugungsspalt länger bzw. wesentlich länger ist als ein MD-Absaugungsöffnungs-Bereich bzw. MD-Absaugungsspalt. Vorzugsweise ist ein CD-Absaugungsöffnungs-Bereich bzw. CD-Absaugungsspalt mindestens doppelt so lang, bevorzugt mindestens 2,5 mal so lang, sehr bevorzugt mindestens 3 mal so lang und insbesondere mindestens 4 mal so lang wie ein MD-Absaugungsöffnungs-Bereich bzw. MD-Absaugungsspalt. Die vorgenannten Längen werden dabei quer bzw. bevorzugt senkrecht zur Maschinenrichtung (CD-Richtung) und in Maschinenrichtung (MD-Richtung) gemessen.

Der durch die CD-Absaugungsöffnungs-Bereiche und vorzugsweise die MD-Absaugungsöffnungs-Bereiche insgesamt abgesaugte Volumenstrom an Gas beträgt nach bevorzugter Ausführungsform der Erfindung 35 bis 1.200 m³/h pro m Spinnfeld, vorzugsweise 40 bis 1.100m³/h pro m Spinnfeld und bevorzugt 50 bis 1.000 m³/h pro m Spinnfeld. Dabei wird erfindungsgemäß über einen CD-Absaugungsöffnungs-Bereich ein höherer Volumenstrom abgesaugt als über den bezüglich des Spinnfeldes gegenüberliegenden CD-Absaugungsöffnungs-Bereich.

Es ist möglich, dass bei der erfindungsgemäßen Vorrichtung auf einer Absaugungsseite (insbesondere im Bereich eines CD-Absaugungsöffnungs-Bereiches) aufgrund des gedrosselten Volumenstromes Verschmutzungen bzw. Verunreinigungen der Oberflächen - insbesondere durch Kondensatbildung - auftreten. Diese Verschmutzungen können durch geeignete Gasführung reduziert werden. Nach einer Ausführungsform der Erfindung werden verschmutzungsgefährdete Flächen im Bereich zumindest eines Absaugungsöffnungs-Bereiches bzw. CD-Absaugungsöffnungs-Bereiches durch Verschmutzungen bzw. Kondensat aufnehmende, insbesondere absorbierende, adsorbierende und/oder isolierende Abdeckmaterialien bzw. Abdeckbahnen abgedeckt. Dabei werden die Abdeckmaterialien bzw. Abdeckbahnen auf eine geeignete Weise an den gefährdeten Flächen fixiert. Zur Abdeckung können beispielsweise Meltblown-Vliese oder dergleichen dienen. Alternativ oder zusätzlich werden nach einer empfohlenen Ausführungsvariante die verschmutzungsgefährdeten Flächen zur Vermeidung der Verschmutzung bzw. Kondensatbildung temperiert, insbesondere erwärmt.

Der Erfindung liegt die Erkenntnis zugrunde, dass das erfindungsgemäße technische Problem besonders effektiv gelöst werden kann, wenn einerseits die vorstehend erläuterten Merkmale der Monomerabsaugung realisiert werden und wenn andererseits bestimmte Maßgaben bei der Ausgestaltung der Spinnerette bzw. bezüglich der Kapillaren der Spinnerette eingehalten werden. Kapillare der Spinnerette meint dabei die Kanäle, durch die die Kunststoffschmelze für die mit der Spinnerette ersponnenen Filamente geführt wird. Gemäß einer besonders bevorzugten Ausführungsform der erfindungsgemäßen Vorrichtung weist die Spinnerette eine Kapillardichte von 1 bis 6 Kapillaren/cm², vorzugsweise von 2 bis 5 Kapillaren/cm², bevorzugt von 2 bis 4,5 Kapillaren/cm², insbesondere von 2 bis 4 Kapillaren/cm² und sehr bevorzugt von 2,2 bis 3,2 Kapillaren/cm² auf. Es empfiehlt sich, dass die Kapillardichte der Spinnerette im mittleren Bereich der Spinnerette geringer ist als in den äußeren Bereichen der Spinnerette und dass bevorzugt die Kapillardichte im mittleren Bereich der Spinnerette 0 bis 1 Kapillaren/cm² beträgt. Der Innendurchmesser der Kapillaren beträgt empfohlenermaßen 0,2 bis 0,9 mm, insbesondere 0,3 bis 0,8 mm. - Diese bevorzugten Merkmale der Spinnerette haben sich im Rahmen der Erfindung im Zusammenhang mit der unterschiedlichen Absaugung der Volumenströme bei der erfindungsgemäßen Monomerabsaugung besonders bewährt.

Die Spinnfeldtiefe beträgt zweckmäßigerweise 120 bis 400 mm, bevorzugt 150 bis 350 mm, sehr bevorzugt 170 bis 300 mm und besonders bevorzugt 185 bis 270 mm. Spinnfeldtiefe meint dabei insbesondere die Erstreckung des ersponnenen Filamentbündels in Maschinenrichtung (MD). Nach besonders empfohlener Ausführungsform der Erfindung beträgt die Spinnfeldtiefe 195 bis 260 mm. Bei den vorgenannten Spinnfeldtiefen kann das erfindungsgemäße technische Problem ohne Schwierigkeiten gelöst werden und Defekte bzw. Fehlstellen in der abgelegten Spinnvliesbahn können vermieden werden bzw. im Vergleich zu den bekannten Maßnahmen beachtlich reduziert werden. Bei den aus der Praxis bekannten Maßnahmen traten unerwünschte Inhomogenitäten bzw. Fehlstellen in der abgelegten Spinnvliesbahn vor allem bei größeren Spinnfeldtiefen auf. Dieser Nachteil kann mit der erfindungsgemäßen Vorrichtung effektiv vermieden werden.

Eine besonders empfohlene Ausführungsform der erfindungsgemäßen Vorrichtung zeichnet sich dadurch aus, dass in Filamentströmungsrichtung hinter der Monomerabsaugungsvorrichtung eine Kühleinrichtung sowie eine daran anschließende Verstreckeinheit vorgesehen ist. Es empfiehlt sich, dass die Verstreckeinheit einen in Filamentströmungsrichtung konvergierenden Zwischenkanal sowie einen daran angeschlossenen Verstreckkanal aufweist. - Nach besonders bevorzugter Ausführungsform der Erfindung weist der Zwischenkanal zumindest zwei in Strömungsrichtung der Filamente hintereinander bzw. untereinander angeordnete konvergierende Kanalabschnitte auf. Empfohlenermaßen weist der in Strömungsrichtung der Filamente erste bzw. obere Kanalabschnitt eine geringere Länge auf als der in Strömungsrichtung der Filamente zweite bzw. untere Kanalabschnitt. Vorzugsweise ist der Öffnungswinkel des ersten bzw. oberen konvergierenden Kanalabschnittes des Zwischenkanals größer als der Öffnungswinkel des zweiten bzw. unteren konvergierenden Kanalabschnittes des Zwischenkanals. Es liegt im Rahmen der Erfindung, dass der Zwischenkanal bzw. der untere konvergierende Kanalabschnitt des Zwischenkanals in den Verstreckkanal bzw. Unterziehkanal der Verstreckeinheit gleichsam übergeht. Der Zwischenkanal bzw. der untere Kanalabschnitt des Zwischenkanals und der Verstreckkanal bzw. Unterziehkanal können dabei grundsätzlich die gleiche Konvergenz aufweisen.

Zweckmäßigerweise ist in Filamentströmungsrichtung hinter der Verstreckeinheit zumindest ein Diffusor vorgesehen sowie eine daran anschließende Ablageeinrichtung zur Ablage der Filamente zum Spinnvlies. Besonders bevorzugt ist im Rahmen der Erfindung, dass in Filamentströmungsrichtung hinter der Verstreckeinheit zumindest zwei Diffusoren, insbesondere zwei Diffusoren vorgesehen sind und es hat sich dabei bewährt, dass zwischen den beiden Diffusoren zumindest ein Umgebungslufteintrittsspalt bzw. ein Umgebungslufteintrittsspalt für den Eintritt von Umgebungsluft vorgesehen ist. - Eine ganz besonders empfohlene Ausführungsform der erfindungsgemäßen Vorrichtung ist dadurch gekennzeichnet, dass das Aggregat aus Kühleinrichtung und Verstreckeinheit als geschlossenes System ausgebildet ist, in das außer der Zufuhr der Kühlluft in der Kühleinrichtung keine weitere Luftzufuhr erfolgt. Der Erfindung liegt die Erkenntnis zugrunde, dass die erfindungsgemäße Monomerabsaugungsvorrichtung vor allem in Kombination mit einem solchen geschlossenen System optimal arbeitet.

Zur Lösung des technischen Problems lehrt die Erfindung weiterhin ein Verfahren zur Herstellung von Spinnvliesen aus Endlosfilamenten, insbesondere aus Endlosfilamenten aus thermoplastischem Kunststoff, wobei die Filamente mittels einer Spinnerette ersponnen werden, wobei im Filamentbildungsraum im Bereich der Spinnerette, insbesondere unterhalb der Spinnerette beim Spinnprozess entstehende Gase abgesaugt werden (Monomerabsaugung),
wobei durch zumindest zwei in Maschinenrichtung (MD) hintereinander angeordnete CD-Absaugungsöffnungs-Bereiche jeweils zumindest ein Volumenstrom der entstehenden Gase abgesaugt wird, wobei der durch einen CD-Absaugungsöffnungs-Bereich abgesaugte Volumenstrom größer ist als der durch den anderen CD-Absaugungsöffnungs-Bereich abgesaugte Volumenstrom, wobei die Filamente anschließend gekühlt und verstreckt werden und schließlich auf einer Ablageeinrichtung zum Spinnvlies abgelegt werden,
wobei das Verhältnis des durch einen CD-Absaugungsöffnungs-Bereich abgesaugten Volumenstromes V zu dem durch den anderen bezüglich des Spinnfeldes gegenüberliegenden CD-Absaugungsöffnungs-Bereich abgesaugten Volumenstrom V 6:1 bis 1,1:1, vorzugsweise 5,5:1 bis 1,3:1, bevorzugt 5,5:1 bis 1,5:1 und besonders bevorzugt 5:1 bis 1,75:1 beträgt.

Eine besonders bewährte Ausführungsform des erfindungsgemäßen Verfahrens ist dadurch gekennzeichnet, dass die Filamente mit einem Durchsatz von 100 bis 350 kg/h/m, vorzugsweise mit einem Durchsatz von 150 bis 320 kg/h/m, bevorzugt mit einem Durchsatz von 180 bis 300 kg/h/m und sehr bevorzugt mit einem Durchsatz von 200 bis 300 kg/h/m hergestellt werden. Der Erfindung liegt insoweit die Erkenntnis zugrunde, dass das erfindungsgemäße technische Problem - insbesondere der Vermeidung von Inhomogenitäten und Defekten in der Spinnvliesbahn - vor allem auch bei höheren Durchsätzen problemlos gelöst werden kann. - Es liegt im Rahmen der Erfindung, dass die Filamente mit einer Fadengeschwindigkeit von 2.000 bis 4.200 m/min, bevorzugt 2.200 bis 4.000 m/min und insbesondere 2.300 bis 3.900 m/min hergestellt werden.

Der Erfindung liegt die Erkenntnis zugrunde, dass mit der erfindungsgemäßen Vorrichtung und mit dem erfindungsgemäßen Verfahren Spinnvliese herstellbar sind, die sich durch eine hervorragende Homogenität auszeichnen und Fehlstellen bzw. Defekte quasi nicht aufweisen. Mit der erfindungsgemäßen Vorrichtung können die eingangs beschriebenen nachteilhaften Tropfen sowie hard pieces weitgehend vermieden werden bzw. auf ein Minimum reduziert werden. Von besonderem Vorteil ist, dass eine quasi fehlerfreie Vliesablage auch bei tiefen bzw. breiten Spinnfeldern sowie bei hohen Durchsätzen und bei hohen Fadengeschwindigkeiten möglich ist. Neben der erfindungsgemäßen Monomerabsaugung sind weitere aufwendige Maßnahmen zur Realisierung der erfindungsgemäßen Vorteile grundsätzlich nicht erforderlich. Vor allem sind aufwendige zusätzliche Vorrichtungskomponenten zur effektiven Lösung des technischen Problems nicht notwendig. Besondere Bedeutung kommt im Rahmen der Erfindung der Kombination der Monomerabsaugungsmerkmale einerseits und der Ausgestaltung der Spinnerette andererseits zu. Dazu wird auf die oben dargelegten Kapillarmerkmale der Spinnerette verwiesen. Im Ergebnis kann mit der erfindungsgemäßen Vorrichtung und mit dem erfindungsgemäßen Verfahren bei relativ tiefen Spinnfeldern und verhältnismäßig hohen Durchsätzen eine überraschend homogene und fehlerfreie Spinnvliesablage erzielt werden. Dies ist insoweit überraschend, als bei bislang bekannten Vorrichtungen und Verfahren bei höheren Durchsätzen die Defektrate in der Regel zunimmt. Im Hinblick auf die erreichten beachtlichen Vorteile zeichnet sich die erfindungsgemäße Vorrichtung durch Einfachheit und relativ geringe Kosten aus.

Nachfolgend wird die Erfindung anhand einer lediglich ein Ausführungsbeispiel darstellenden Zeichnung näher erläutert. Es zeigen in schematischer Darstellung:
- Fig. 1: einen Vertikalschnitt durch eine erfindungsgemäße Vorrichtung,
- Fig. 2: einen vergrößerten Ausschnitt aus der Fig. 1 und zwar
a) mit einer Monomerabsaugung gemäß dem Stand der Technik und
b) mit einer erfindungsgemäßen Monomerabsaugung und
- Fig. 3: eine perspektivische Darstellung einer erfindungsgemäßen Monomerabsaugungsvorrichtung.

Die Figuren zeigen eine erfindungsgemäße Vorrichtung zur Herstellung von Spinnvliesen 22 aus Endlosfilamenten 23, wobei die Endlosfilamente 23 insbesondere aus thermoplastischem Kunststoff bestehen bzw. im Wesentlichen bestehen. Die Filamente 23 werden mit einer Spinnerette 1 ersponnen und werden in einem Filamentbildungsraum 29 unterhalb dieser Spinnerette 1 durch eine Monomerabsaugungsvorrichtung 2 zur Absaugung von beim Spinnprozess entstehenden Gasen geführt. In Strömungsrichtung der Filamente hinter bzw. unterhalb der Monomerabsaugungsvorrichtung 2 ist eine Kühleinrichtung 3 zur Kühlung der Filamente vorgesehen. Vorzugsweise und im Ausführungsbeispiel weist diese Kühleinrichtung 3 eine Luftzufuhrkabine auf, die im Ausführungsbeispiel in zwei Kabinenabschnitte 13, 14 unterteilt ist. Aus diesen beiden Kabinenabschnitten 13, 14 kann bevorzugt und im Ausführungsbeispiel jeweils Prozessluft bzw. Kühlluft unterschiedlicher Temperatur in Richtung des Filamentbündels zugeführt werden. An die Kühleinrichtung 3 schließt in Strömungsrichtung der Filamente eine Verstreckeinheit 15 an. Diese Verstreckeinheit 15 weist vorzugsweise und im Ausführungsbeispiel einen in Strömungsrichtung der Filamente konvergierenden Zwischenkanal 24 sowie einen daran anschließenden Verstreckkanal 25 auf. Empfohlenermaßen und im Ausführungsbeispiel ist das Aggregat aus der Kühleinrichtung 3 und der Verstreckeinheit 15 als geschlossenes System ausgebildet. In diesem geschlossenen System findet außer der Zuführung der Kühlluft bzw. Prozessluft in der Kühleinrichtung 3 keine weitere Luftzufuhr statt. Nach bevorzugter Ausführungsform der Erfindung schließt in Strömungsrichtung der Filamente an die Verstreckeinheit 15 zumindest ein Diffusor 17, 18 an. Zweckmäßigerweise und im Ausführungsbeispiel sind zwei untereinander bzw. hintereinander angeordnete Diffusoren 17, 18 vorgesehen. Es empfiehlt sich, dass zwischen den beiden Diffusoren 17, 18 ein Umgebungslufteintrittsspalt 28 für den Eintritt von Umgebungsluft vorgesehen ist. Vorzugsweise und im Ausführungsbeispiel werden die Filamente 23 im Anschluss an die Diffusoren 17, 18 auf einer Ablageeinrichtung 16 zur Spinnvliesbahn abgelegt. Vorzugsweise und im Ausführungsbeispiel ist die Ablageeinrichtung 16 als endlos umlaufendes Ablagesiebband ausgebildet.

Erfindungsgemäß ist im Bereich der Spinnerette 1 die Monomerabsaugungsvorrichtung 2 zur Absaugung von beim Spinnprozess entstehenden Gasen angeordnet. Vorzugsweise und im Ausführungsbeispiel ist die Monomerabsaugungsvorrichtung 2 im Filamentbildungsraum 29 unterhalb der Spinnerette 1 angeordnet. Empfohlenermaßen und im Ausführungsbeispiel weist diese Monomerabsaugungsvorrichtung 2 zwei in Maschinenrichtung (MD) hintereinander angeordnete, sich jeweils quer zur Maschinenrichtung erstreckende und bezüglich des Spinnfeldes 4 gegenüberliegende CD-Absaugungsöffnungs-Bereiche 5, 6 auf. Die CD-Absaugungsöffnungs-Bereiche 5,6 sind vorzugsweise und im Ausführungsbeispiel in gegenüberliegenden, sich in CD-Richtung erstreckenden und den Filamentbildungsraum 29 begrenzenden Seitenwänden 26 vorgesehen. Diese in Bezug auf das Spinnfeld 4 gegenüberliegenden CD-Absaugungsöffnungs-Bereiche 5, 6 sind bevorzugt und im Ausführungsbeispiel jeweils als sich quer bzw. senkrecht zur Maschinenrichtung erstreckender CD-Absaugungsspalt 7, 8 ausgebildet. Vorzugsweise und im Ausführungsbeispiel sind die beiden CD-Absaugungsspalte 7, 8 jeweils in eine Mehrzahl von CD-Absaugungsspaltabschnitten 7', 8' unterteilt. Diese CD-Absaugungsspaltabschnitte 7', 8' sind bevorzugt und im Ausführungsbeispiel nebeneinander sowie auf der gleichen vertikalen Höhe angeordnet. Es liegt im Rahmen der Erfindung, dass die beiden gegenüberliegenden CD-Absaugungspalte 7, 8 mit der Maßgabe eingerichtet sind, dass über einen der beiden CD-Absaugungsspalte 7, 8 ein höherer Volumenstrom an Gasen absaugbar ist als über den anderen gegenüberliegenden CD-Absaugungsspalt 7, 8. Im Ausführungsbeispiel ist durch den in Maschinenrichtung gesehen hinteren CD-Absaugungsspalt 8 (Auslaufseite der Spinnvliesbahn) ein höherer Volumenstrom V_{A} absaugbar als durch den in Maschinenrichtung vorderen CD-Absaugungsspalt 7 (Einlaufseite der Spinnvliesbahn). Dabei mag das Verhältnis der Volumenströme V_{A}/V_{E} im Ausführungsbeispiel 3:1 betragen. Im Ausführungsbeispiel ist die vertikale Spalthöhe h_{A} des in Maschinenrichtung gesehen hinteren CD-Absaugungsspaltes 8 (Auslaufseite) größer als die vertikale Spalthöhe h_{E} des in Maschinenrichtung gesehen vorderen CD-Absaugungsspaltes 7 (Einlaufseite). Es kann aber auch durch den in Maschinenrichtung gesehen vorderen CD-Absaugungsspalt 7 (Einlaufseite der Spinnvliesbahn) ein höherer Volumenstrom V_{E} absaugbar sein als durch den in Maschinenrichtung gesehen hinteren CD-Absaugungsspalt 8 (Auslaufseite der Spinnvliesbahn). Das Verhältnis der Volumenströme und die vertikalen Spalthöhen können dann entsprechend den obigen Angaben gleichsam umgekehrt vorgesehen sein.

Die Tiefe t des Spinnfeldes 4 mag im Ausführungsbeispiel 200 mm betragen und im Ausführungsbeispiel mag mit einem Durchsatz von 230 kg/h/m gearbeitet werden sowie mit einer Fadengeschwindigkeit von 3.300 m/min.

Nach bevorzugter Ausführungsform und im Ausführungsbeispiel weist die Monomerabsaugungsvorrichtung 2 weiterhin zwei sich in Maschinenrichtung (MD) erstreckende und bezüglich des Spinnfeldes 4 gegenüberliegende MD-Absaugungsöffnungs-Bereiche 9, 10 auf. Die MD-Absaugungsöffnungs-Bereiche 9, 10 sind vorzugsweise und im Ausführungsbeispiel in gegenüberliegenden, sich in MD-Richtung erstreckenden und den Filamentbildungsraum begrenzenden Stirnwänden 27 vorgesehen. Die Stirnwände 27 schließen zweckmäßigerweise an die sich in CD-Richtung erstreckenden Seitenwände 26 an. Die Seitenwände 26 (in CD-Richtung) sind dabei empfohlenermaßen und im Ausführungsbeispiel länger bzw. deutlich länger als die Seitenwände 27 (in MD-Richtung). Die MD-Absaugungsöffnungs-Bereiche 9, 10 sind bevorzugt und im Ausführungsbeispiel als zwei gegenüberliegende und sich in MD-Richtung erstreckende MD-Absaugungsspalte 11, 12 ausgebildet. Die MD-Absaugungsspalte 11, 12 sind fernerhin zweckmäßigerweise und im Ausführungsbeispiel auf der gleichen vertikalen Höhe angeordnet sowie auch auf der gleichen vertikalen Höhe wie die CD-Absaugungsspalte 7, 8 angeordnet. Auch die MD-Absaugungsspalte 11, 12, sind vorzugsweise und im Ausführungsbeispiel jeweils in MD-Absaugungsspaltabschnitte 11', 12' unterteilt und zwar empfohlenermaßen und im Ausführungsbeispiel jeweils in zwei MD-Absaugungsspaltabschnitte 11', 12'.

Zweckmäßigerweise und im Ausführungsbeispiel ist jedem CD-Absaugungsspalt 7, 8 eine Sammelkammer 19, 20 für die über die CD-Absaugungsspalte 7, 8 abgesaugten Gase zugeordnet. Dabei ist an jede Sammelkammer 19, 20 eine Mehrzahl von Saugleitungen 21 zur Absaugung der Gase im Rahmen der Monomerabsaugung angeschlossen. Über die Saugleitungen 21 ist bevorzugt und im Ausführungsbeispiel jede Sammelkammer 19, 20 mit jeweils einem Sammelrohr 32, 33 verbunden. Zweckmäßigerweise ist an die Sammelrohr 32, 33 zumindest ein nicht dargestelltes Absaugungsaggregat - beispielsweise in Form einer Pumpe - zum Absaugen der Gase angeschlossen. Fernerhin können die Saugleitungen 21 Absperrelemente - beispielsweise in Form von Absperrschiebern - aufweisen und auch mit diesen Absperrelementen kann der über die gegenüberliegenden CD-Absaugungsspalte 7, 8 jeweils abgesaugte Volumenstrom eingestellt werden. - Bevorzugt sind die Sammelrohre 32, 33 außer den CD-Absaugungsspalten 7, 8 auch den beiden gegenüberliegenden MD-Absaugungsspalten 11, 12 zugeordnet. Auch die über diese MD-Absaugungsspalte 11, 12 abgesaugten Gase werden somit in den Sammelrohren 32, 33 aufgefangen. - In der Fig. 3 ist im Übrigen erkennbar, dass in den Sammelkammern 19, 20 Leitbleche 30, 31 für die abgesaugten Gase vorgesehen sind.

Eine vergleichende Betrachtung der Fig. 2a und 2b zeigt die Gasströmungen bei der Monomerabsaugung nach dem Stand der Technik (Fig. 2a) und die Gasströmungen bei der erfindungsgemäßen Monomerabsaugung (Fig. 2b). Bei der in Fig. 2a dargestellten Monomerabsaugungsvorrichtung 2 nach dem Stand der Technik wird über zwei bezüglich des Spinnfeldes 4 gegenüberliegende CD-Absaugungsöffnungs-Bereiche 5, 6 jeweils der gleiche Volumenstrom an Gasen abgesaugt. Es ist hier erkennbar, dass das mittels der Spinnerette 1 ersponnene Filamentbündel in seiner Mitte nicht von den Gasströmungen beaufschlagt wird. Der Erfindung liegt insoweit die Erkenntnis zugrunde, dass es bei dieser Ausgestaltung zur Tropfenbildung und/oder hard piece-Bildung an den Filamenten kommen kann, wodurch - wie eingangs beschrieben - Fehlstellen bzw. Defekte in der abgelegten Spinnvliesbahn resultieren. - Dagegen wird bei der erfindungsgemäßen Monomerabsaugung - wie in der Fig. 2b erkennbar - auf der einen Seite des Spinnfeldes 4 ein höherer Volumenstrom abgesaugt. Im Ausführungsbeispiel wird über den in Maschinenrichtung (MD) gesehen hinteren CD-Absaugungsspalt 8 (Auslaufseite der Spinnvliesbahn) ein höherer Volumenstrom V_{A} abgesaugt als durch den in Maschinenrichtung gesehen vorderen CD-Absaugungsspalt 7 (Einlaufseite der Spinnvliesbahn). Wie in Fig. 2b weiterhin erkennbar führt dies dazu, dass durch die Gasströmungen auch die in der Mitte des ersponnenen Filamentbündels angeordneten Filamente von der Gasströmung beaufschlagt werden. Der Erfindung liegt die Erkenntnis zugrunde, dass hierdurch effektiv die Bildung von Tropfen und hard pieces an den Filamenten vermieden werden kann und somit auch Fehlstellen bzw. Defekte in der abgelegten Spinnvliesbahn vermieden werden können. In den Fig. 2a und 2b ist im Übrigen auch die Einleitung von Kühlluft in der Kühleinrichtung 3 dargestellt. Die einströmende Kühlluft wird hier durch die nach unten gerichteten Pfeile symbolisiert.

## Patentansprüche

1. Vorrichtung zur Herstellung von Spinnvliesen (22) aus Endlosfilamenten (23), insbesondere Endlosfilamenten (23) aus thermoplastischem Kunststoff, wobei eine Spinnerette (1) zum Erspinnen der Filamente sowie eine Kühleinrichtung (3) zur Kühlung der Filamente vorgesehen ist, wobei im Bereich der Spinnerette (1), insbesondere zwischen Spinnerette (1) und Kühleinrichtung (3) zumindest eine Monomerabsaugungsvorrichtung (2) zur Absaugung von beim Spinnprozess entstehenden Gasen angeordnet ist,
wobei die Monomerabsaugungsvorrichtung (2) zumindest zwei in Maschinenrichtung (MD) hintereinander angeordnete, sich jeweils quer zur Maschinenrichtung erstreckende und bezüglich des Spinnfeldes (4) gegenüberliegende CD-Absaugungsöffnungs-Bereiche (5, 6) aufweist und wobei die beiden CD-Absaugungsöffnungs-Bereiche (5, 6) und/oder wobei zumindest zwei gegenüberliegende CD-Absaugungsöffnungs-Teilbereiche (5', 6') der CD-Absaugungsöffnungs-Bereiche (5, 6) mit der Maßgabe eingerichtet sind, dass über einen der beiden CD-Absaugungsöffnungs-Bereiche (5, 6) und/oder CD-Absaugungsöffnungs-Teilbereiche (5', 6') ein höherer Volumenstrom an Gas bzw. Gasen absaugbar ist als über den anderen gegenüberliegenden CD-Absaugungsöffnungs-Bereich (5, 6) und/oder CD-Absaugungsöffnungs-Teilbereich (5', 6'),
so dass das Verhältnis des durch einen CD-Absaugungsöffnungs-Bereich (5, 6) und/oder CD-Absaugungsöffnungs-Teilbereich (5', 6') abgesaugten Volumenstromes V zu dem durch den anderen, bezüglich des Spinnfeldes (4) gegenüberliegenden CD-Absaugungsöffnungs-Bereich (5, 6) und/oder CD-Absaugungsöffnungs-Teilbereich (5', 6') abgesaugten Volumenstrom V 6:1 bis 1,1:1, vorzugsweise 5,5:1 bis 1,3:1, bevorzugt 5,5:1 bis 1,5:1 und besonders bevorzugt 5:1 bis 1,75:1 beträgt.

2. Vorrichtung nach Anspruch 1, wobei die Öffnungsfläche A der CD-Absaugungsöffnungs-Bereiche (5, 6) über 11.000 mm²/m Spinnfeld (4) - quer zur Maschinenrichtung bzw. CD-Richtung gemessen - beträgt bzw. einstellbar ist, vorzugsweise über 12.000 mm²/m Spinnfeld (4) zweckmäßigerweise über 20.000 mm²/m Spinnfeld (4), bevorzugt über 30.000 mm²/m Spinnfeld (4), sehr bevorzugt über 40.000 mm²/m Spinnfeld (4) und besonders bevorzugt über 50.000 mm²/m Spinnfeld (4) beträgt bzw. einstellbar ist,
und wobei vorzugsweise die jeweiligen Öffnungsflächen der CD-Absaugungsöffnungs-Bereiche (5, 6) mit der Maßgabe ausgelegt sind bzw. einstellbar sind, dass durch einen der beiden gegenüberliegenden CD-Absaugungsöffnungs-Bereiche (5, 6) ein höherer Volumenstrom absaugbar ist als durch den anderen CD-Absaugungsöffnungs-Bereich (5, 6).

3. Vorrichtung nach einem der Ansprüche 1 oder 2, wobei die Öffnungsfläche eines CD-Absaugungsöffnungs-Bereiches (5, 6) größer ist bzw. größer einstellbar ist als die Öffnungsfläche eines zweiten bezüglich des Spinnfeldes gegenüberliegenden CD-Absaugungsöffnungs-Bereiches (5, 6).

4. Vorrichtung nach einem der Ansprüche 1 bis 3, wobei sich ein CD-Absaugungsöffnungs-Bereich (5, 6), vorzugsweise zwei bezüglich des Spinnfeldes (4) gegenüberliegende CD-Absaugungsöffnungs-Bereiche (5, 6) über die gesamte Breite des Spinnfeldes (4) bzw. im Wesentlichen über die gesamte Breite des Spinnfeldes (4) erstrecken.

5. Vorrichtung nach einem der Ansprüche 1 bis 4, wobei jeweils über die gesamte Breite bzw. im Wesentlichen über die gesamte Breite der beiden gegenüberliegenden CD-Absaugungsöffnungs-Bereiche (5, 6) unterschiedliche Volumenströme absaugbar sind und wobei vorzugsweise in einem CD-Absaugungsöffnungs-Bereich (5, 6) durchgängig über seine gesamte Breite quer zur Maschinenrichtung ein größerer Volumenstrom abziehbar ist als in dem gegenüberliegenden CD-Absaugungsöffnungs-Bereich (5, 6).

6. Vorrichtung nach einem der Ansprüche 1 bis 5, wobei ein CD-Absaugungsöffnungs-Bereich (5, 6) als zumindest ein sich in CD-Richtung erstreckender CD-Absaugungsspalt (7, 8) ausgebildet ist und wobei vorzugsweise der CD-Absaugungsspalt (7, 8) in eine Mehrzahl von CD-Absaugungsspaltabschnitten (7', 8') unterteilt ist.

7. Vorrichtung nach Anspruch 6, wobei die Spalthöhe h eines CD-Absaugungsspaltes (7, 8) größer ist als die Spalthöhe h bezüglich des Spinnfeldes gegenüberliegenden CD-Absaugungsspaltes (7, 8) und wobei vorzugsweise die Spalthöhe h des einen CD-Absaugungsspaltes (7, 8) mehr als doppelt so groß, bevorzugt mehr als dreimal so groß wie die Spalthöhe h des anderen CD-Absaugungsspaltes (7, 8) ist.

8. Vorrichtung nach einem der Ansprüche 1 bis 7, wobei jedem CD-Absaugungsöffnungs-Bereich (5, 6) zumindest eine Sammelkammer (19, 20) für die abgesaugten Gase zugeordnet ist und wobei die unterschiedlichen abgesaugten Volumenströme der Gase durch zumindest ein Drosselelement einstellbar sind, das vorzugsweise in bzw. an einer Sammelkammer (19, 20) oder in bzw. an einer an die Sammelkammer (19, 20) angeschlossenen Saugleitung (21) vorgesehen ist.

9. Vorrichtung nach einem der Ansprüche 1 bis 8, wobei im Wechsel durch den einen CD-Absaugungsöffnungs-Bereich (5) und durch den anderen CD-Absaugungsöffnungs-Bereich (6) ein höherer Volumenstrom absaugbar ist.

10. Vorrichtung nach einem der Ansprüche 1 bis 9, wobei die Monomerabsaugungsvorrichtung (2) zumindest zwei sich in Maschinenrichtung (MD) erstreckende und bezüglich des Spinnfeldes (4) gegenüberliegende MD-Absaugungsöffnungs-Bereiche (9, 10) aufweist, wobei bevorzugt ein MD-Absaugungsöffnungs-Bereich (9, 10) als zumindest ein sich in MD-Richtung erstreckender MD-Absaugungsspalt (11, 12) ausgebildet ist und wobei gemäß einer Ausführungsform ein MD-Absaugungsspalt (11, 12) in eine Mehrzahl von MD-Absaugungsspaltabschnitten (11', 12') unterteilt ist.

11. Vorrichtung nach einem der Ansprüche 1 bis 10, wobei verschmutzungsgefährdete Flächen im Bereich der Absaugungsöffnungs-Bereiche, insbesondere im Bereich zumindest eines CD-Absaugungsöffnungs-Bereiches (5, 6) durch Verschmutzungen aufnehmende, insbesondere absorbierende, adsorbierende und/oder isolierende Abdeckmaterialien bzw. Abdeckbahnen abgedeckt sind.

12. Vorrichtung nach einem der Ansprüche 1 bis 11, wobei verschmutzungsgefährdete Flächen im Bereich der Absaugungsöffnungs-Bereiche, insbesondere im Bereich zumindest eines CD-Absaugungsöffnungs-Bereiches (5, 6) zur Vermeidung der Verschmutzungen bzw. zur Vermeidung einer Kondensatbildung temperierbar sind, insbesondere erwärmbar sind.

13. Vorrichtung nach einem der Ansprüche 1 bis 12, wobei die Spinnerette (1) eine Kapillardichte von 1 bis 6 Kapillaren/cm², vorzugsweise von 2 bis 5 Kapillaren/cm², insbesondere von 2 bis 4,5 Kapillaren/cm² und bevorzugt von 2 bis 4 Kapillaren/cm² aufweist.

14. Vorrichtung nach einem der Ansprüche 1 bis 12, wobei die Kapillardichte der Spinnerette (1) im mittleren Bereich der Spinnerette (1) geringer ist als in den äußeren Bereichen der Spinnerette (1) und wobei bevorzugt die Kapillardichte im mittleren Bereich der Spinnerette (1) 0 bis 1 Kapillaren/cm² beträgt.

15. Vorrichtung nach einem der Ansprüche 1 bis 14, wobei die Tiefe t des Spinnfeldes 120 bis 350 mm, bevorzugt 150 bis 300 mm und besonders bevorzugt 185 bis 270 mm beträgt und wobei empfohlenermaßen die Tiefe t des Spinnfeldes (4) mehr als 140 mm, bevorzugt mehr als 160 mm, sehr bevorzugt mehr als 200 mm und besonderes bevorzugt mehr als 210 mm beträgt.

16. Vorrichtung nach einem der Ansprüche 1 bis 15, wobei die Kühleinrichtung (3) zumindest zwei übereinander bzw. hintereinander angeordnete Kabinenabschnitte (13, 14) aufweist, aus denen Luft bzw. Kühlluft unterschiedlicher Temperatur eintreten kann.

17. Vorrichtung nach einem der Ansprüche 1 bis 16, wobei in Filamentströmungsrichtung hinter der Monomerabsaugungsvorrichtung (2) eine Kühleinrichtung (3) sowie eine daran anschließende Verstreckeinheit (15) vorgesehen ist und wobei in Filamentströmungsrichtung hinter der Verstreckeinheit (15) eine Ablageeinrichtung (16) zur Ablage der Filamente zum Spinnvlies angeordnet ist und wobei das Aggregat aus Kühleinrichtung (3) und Verstreckeinheit (15) als geschlossenes System ausgebildet ist, in welches geschlossene System außer der Zufuhr der Kühlluft in der Kühleinrichtung (3) keine weitere Luftzufuhr erfolgt.

18. Verfahren zur Herstellung von Spinnvliesen (22) aus Endlosfilamenten (23), insbesondere aus Endlosfilamenten (23) aus thermoplastischem Kunststoff, wobei die Filamente mittels einer Spinnerette (1) ersponnen werden, wobei im Filamentbildungsraum unterhalb der Spinnerette (1) beim Spinnprozess entstehende Gase abgesaugt werden (Monomerabsaugung), wobei durch zumindest zwei in Maschinenrichtung (MD) hintereinander angeordnete CD-Absaugungsöffnungs-Bereiche (5, 6) jeweils zumindest ein Volumenstrom der entstehenden Gase abgesaugt wird, wobei der durch den einen CD-Absaugungsöffnungs-Bereich (5, 6) abgesaugte Volumenstrom größer ist als der durch den anderen CD-Absaugungsöffnungs-Bereich (5, 6) abgesaugte Volumenstrom,
wobei das Verhältnis des durch einen CD-Absaugungsöffnungs-Bereich (5, 6) abgesaugten Volumenstromes V zu dem durch den anderen, bezüglich des Spinnfeldes (4) gegenüberliegenden CD-Absaugungsöffnungs-Bereich (5, 6) abgesaugten Volumenstrom V 6:1 bis 1,1:1, vorzugsweise 5,5:1 bis 1,3:1, bevorzugt 5,5:1 bis 1,5:1 und besonders bevorzugt 5:1 bis 1,75:1 beträgt.

19. Verfahren nach Anspruch 18, wobei die Filamente mit einem Durchsatz von 100 bis 350 kg/h/m, vorzugsweise mit einem Durchsatz von 150 bis 320 kg/h/m, bevorzugt mit einem Durchsatz von 180 bis 300 kg/h/m und sehr bevorzugt mit einem Durchsatz von 200 bis 300 kg/h/m hergestellt werden.

20. Verfahren nach einem der Ansprüche 18 oder 19, wobei die Filamente mit einer Fadengeschwindigkeit von 2.000 bis 4.200 m/min, vorzugsweise mit einer Fadengeschwindigkeit von 2.200 bis 4.000 m/min und insbesondere mit einer Fadengeschwindigkeit von 2.300 bis 3.900 m/min hergestellt werden.

## Claims

1. An apparatus for manufacturing spunbond nonwovens (22) from continuous filaments (23), in particular continuous filaments (23) of a thermoplastic material, wherein
a spinneret (1) is provided for spinning the filaments and a cooling device (3) is provided for cooling the filaments, wherein at least one monomer suction device (2) for suctioning gases produced during the spinning process is arranged in the area of the spinneret (1), in particular between spinnaret (1) and cooling device (3) ;
wherein the monomer suction device (2) has at least two CD suction opening regions (5, 6) which are arranged one behind the other in the machine direction (MD), each of which extends transversely to the machine direction and which lie opposite each other in relation to the spinning field (4) and wherein the two CD suction opening regions (5, 6) and/or wherein at least two opposite CD suction opening subregions (5', 6') of the CD suction opening regions (5, 6) are adapted with the proviso that a higher volume flow of gas or gases can be suctioned via one of the two CD suction opening regions (5, 6) and/or CD suction opening subregions (5', 6') than over the other opposite CD suction opening region (5, 6) and/or CD suction opening subregions (5', 6') so that the ratio of the volume flow V suctioned by one CD suction opening region (5, 6) and/or CD suction opening subregions (5', 6') to the volume flow V suction by the other opposite CD suction opening region (5, 6) and/or CD suction opening subregion (5', 6') in relation to the spinning field (4) is 6:1 to 1.1:1, preferably 5.5:1 to 1.3:1, preferably 5.5:1 to 1.5:1 and particularly preferably 5:1 to 1.75:1.

2. The apparatus according to claim 1, wherein the opening area A of the CD suction opening region (5, 6) is or is adjustable over 11,000 mm²/m spinning field (4) - measured transversely to the machine direction or CD direction - is preferably or is adjustable over 12,000 mm²/mm spinning field (4), expediently over 20,000 mm²/m spinning field (4), preferably over 30,000 mm²/m spinning field (4), very preferably over 40,000 mm²/m spinning field (4) and particularly preferably over 50,000 mm²/m spinning field (4) and wherein preferably the respective opening areas of the CD suction opening regions (5, 6) are designed or are adjustable with the proviso that a higher volume flow can be suctioned through one of the two opposite CD suction opening regions (5, 6) than through the other CD suction opening region (5, 6).

3. The apparatus according to one of claims 1 or 2, wherein the opening area of one CD suction opening region (5, 6) is greater or can be adjusted to be greater than the opening area of a second opposite CD suction opening region (5, 6) in relation to the spinning field.

4. The apparatus according to one of claims 1 to 3, wherein one CD suction opening region (5, 6), preferably two CD suction opening regions (5, 6) in relation to the spinning field (4) extend over the entire width of the spinning field (4) or substantially over the entire width of the spinning field (4).

5. The apparatus according to one of claims 1 to 4, wherein different volume flows can be suctioned in each case over the entire width or substantially over the entire width of the two opposite CD suction opening regions (5, 6) and wherein preferably in one CD suction opening region (5, 6) a larger volume flow can be extracted over its entire width transverse to the machine direction than in the opposite CD suction opening region (5, 6).

6. The apparatus according to one of claims 1 to 5, wherein one CD suction opening region (5, 6) is configured as at least one CD suction gap (7, 8) extending in the CD direction and wherein preferably the CD suction gap (7, 8) is divided into a plurality of CD suction gap portions (7', 8').

7. The apparatus according to claim 6, wherein the gap height h of one CD suction gap (7, 8) is greater than the gap height h of the opposite CD suction gap (7, 8) in relation to the spinning field and wherein preferably the gap height h of the one CD suction gap (7, 8) is more than twice as great, preferably more than three times as great as the gap height h of the other CD suction gap (7, 8).

8. The apparatus according to one of claims 1 to 7, wherein each CD suction opening region (5, 6) is assigned as least one collecting chamber (19, 20) for the suctioned gases and wherein the different suctioned volume flows of the gases are adjustable by means of at least one throttle element which is preferably provided in or on a collecting chamber (19, 20) or in or on a suction line (21) connected to the collecting chamber (19, 20).

9. The apparatus according to one of claims 1 to 8, wherein a higher volume flow can be suctioned in turn by the one CD suction opening region (5) and by the other CD suction opening region (6).

10. The apparatus according to one of claims 1 to 9, wherein the monomer suction device (2) comprises at least two MD suction opening regions (9, 10) which extend in the machine direction (MD) and which lie opposite each other in relation to the spinning field (4), wherein preferably one MD suction opening region (9, 10) is configured as at least one MD suction gap (11, 12) extending in the MD direction and wherein according to one embodiment an MD suction gap (11, 12) is divided into a plurality of MD suction gap portions (11', 12').

11. The apparatus according to one of claims 1 to 11, wherein surfaces liable to contamination in the area of the suction opening regions, in particular in the area of at least one CD suction opening region (5, 6) are covered by contamination-holding, in particular absorbing, adsorbing and/or isolating covering materials or covering webs.

12. The apparatus according to one of claims 1 to 11, wherein surfaces liable to contamination in the area of the suction opening regions, in particular in the area of at least one CD suction opening region (5, 6) can be temperature-controlled, in particular can be heated to avoid contamination or to avoid condensate formation.

13. The apparatus according to one of claims 1 to 12, wherein the spinneret (1) has a capillary density of 1 to 6 capillaries/cm², preferably of 2 to 5 capillaries/cm², in particular of 2 to 4.5 capillaries/cm² and preferably of 2 to 4 capillaries/cm².

14. The apparatus according to one of claims 1 to 12, wherein the capillary density of the spinneret (1) in the central region of the spinneret (1) is lower than that in the outer regions of the spinneret (1) and wherein preferably the capillary density in the central region of the spinneret (1) is 0 to 1 capillary/cm².

15. The apparatus according to one of claims 1 to 14, wherein the depth t of the spinning field is 120 to 350 mm, preferably 150 to 300 mm and particularly preferably 185 to 270 mm and wherein it is recommended that the depth t of the spinning field (4) is more than 140 mm, preferably more than 160 mm, very preferably more than 200 mm and particularly preferably more than 210 mm.

16. The apparatus according to one of claims 1 to 15, wherein the cooling device (3) has at least two compartment sections (13, 14) arranged above one another or behind one another from which air or cooling air at different temperatures can enter.

17. The apparatus according to one of claims 1 to 16, wherein a cooling device (3) and an adjoining stretching unit (15) are provided in the filament flow direction downstream of the monomer suction device (2) and wherein a depositing device (16) for depositing the filaments to form the spunbond nonwoven is arranged in the filament flow direction downstream of the stretching unit (15) and wherein the unit comprising cooling device (3) and stretching unit (15) is configured as a closed system in which closed system no further supply of air takes place apart from the supply of cooling air in the cooling device (3).

18. Method for manufacturing spunbond nonwovens (22) from continuous filaments (23), in particular from continuous filaments (23) of thermoplastic material, wherein the filaments are spun by means of a spinneret (1), wherein gases formed during the spinning process are suctioned in the filament forming space below the spinneret (1) (monomer suction), wherein in each case at least one volume flow of the gases produced is suctioned by at least two CD suction opening regions (5, 6) arranged one after the other in the machine direction (MD), wherein the volume flow suctioned by the one CD suction opening region (5, 6) is greater than the volume flow suctioned by the other CD suction opening region (5, 6), wherein the ratio of the volume flow V suctioned by one CD suction opening region (5, 6) to the other volume flow V suctioned by the other CD suction opening region (5, 6) which lies opposite in relation to the spinning field (4) is 6:1 to 1.1:1, preferably 5.5:1 to 1.3:1, preferably 5.5:1 to 1.5:1 and particularly preferably 5:1 to 1.75:1.

19. The method according to claim 18, wherein the filaments are produced with a throughput of 100 to 350 kg/h/m, preferably with a throughput of 150 to 320 kg/h/m, preferably with a throughput of 180 to 300 kg/h/m and very preferably with a throughput of 200 to 300 kg/h/m.

20. The method according to one of claims 18 or 19, wherein the filaments are produced with a thread speed of 2000 to 4200 m/min, preferably with a thread speed of 2200 to 4000 m/min and in particular with a thread speed of 2300 to 3900 m/min.

## Revendications

1. Dispositif, destiné à fabriquer des filés-liés (22) en filaments continus (23), notamment en filaments continus (23) en matière thermoplastique, une busette (1) étant prévue pour filer les filaments, ainsi qu'un dispositif refroidisseur (3), destiné à refroidir les filaments, dans la zone de la busette (1), notamment entre la busette (1) et le dispositif refroidisseur (3) étant placé au moins un dispositif d'aspiration de monomères (2), destiné à aspirer des gaz produits lors du processus de filage,
le dispositif d'aspiration de monomères (2) comportant au moins deux zones d'ouverture d'aspiration de CD (5, 6) placées l'une derrière l'autre dans la direction de la machine (MD), s'étendant chacune à la transversale de la direction de la machine et placées au vis-à-vis par rapport au champ de filage (4) et les deux zones d'ouverture d'aspiration de CD (5, 6) et/ou deux zones partielles d'ouverture d'aspiration de CD (5', 6') au vis-à-vis des zones d'ouverture d'aspiration de CD (5, 6) étant aménagées avec le critère que par l'intermédiaire de l'une des deux zones d'ouverture d'aspiration de CD (5, 6) et/ou zones partielles d'ouverture d'aspiration de CD (5', 6') puisse être aspiré un débit volumétrique d'un gaz ou de gaz plus important que par l'intermédiaire de l'autre zone d'ouverture d'aspiration de CD (5, 6) et/ou zone partielle d'ouverture d'aspiration de CD (5', 6') placée au vis-à-vis, de sorte que le rapport du débit volumétrique V aspiré à travers une zone d'ouverture d'aspiration de CD (5, 6) et/ou (5', 6') au débit volumétrique V aspiré à travers l'autre zone d'ouverture d'aspiration de CD (5, 6) et/ou zone partielle d'ouverture d'aspiration de CD (5', 6') placée au vis-à-vis par rapport au champ de filage (4) soit de 6 : 1 à 1,1 : 1, de préférence de 5,5 : 1 à 1,3 : 1, de manière préférentielle de 5,5 : 1 à 1,5 : 1 et de manière particulièrement préférentielle de 5 : 1 à 1,75 : 1

2. Dispositif selon la revendication 1, la surface d'ouverture A des zones d'ouverture d'aspiration de CD (5, 6), (mesurée à la transversale de la direction de la machine ou de la direction des CD) s'élevant ou étant réglable à plus de 11.000 mm² /m de champ de filage (4), de préférence s'élevant ou étant réglable à plus de 12.000 mm² /m de champ de filage (4), opportunément à plus de 20.000 mm² /m de champ de filage (4), de manière préférentielle à plus de 30.000 mm² /m de champ de filage (4), de manière très préférentielle à plus de 40.000 mm² /m de champ de filage (4) et de manière particulièrement préférentielle, à plus de 50.000 mm² /m de champ de filage (4),
et de préférence les surfaces d'ouverture respectives des zones d'ouverture d'aspiration de CD (5, 6) étant conçues ou réglables avec le critère qu'à travers l'une des deux zones d'ouverture d'aspiration de CD (5, 6) placées au vis-à-vis, puisse être aspiré un débit volumétrique plus important qu'à travers l'autre zone d'ouverture d'aspiration de CD (5, 6).

3. Dispositif selon l'une quelconque des revendications 1 ou 2, la surface d'ouverture d'une zone d'ouverture d'aspiration de CD (5, 6) étant plus importante ou réglable pour être plus importante que la surface d'ouverture d'une deuxième zone d'ouverture d'aspiration de CD (5, 6) placée au vis-à-vis par rapport au champ de filage.

4. Dispositif selon l'une quelconque des revendications 1 à 3, une zone d'ouverture d'aspiration de CD, de préférence deux zones d'ouverture d'aspiration de CD (5, 6) placées au vis-à-vis par rapport au champ de filage (4) s'étendant sur toute la largeur du champ de filage (4) ou sur sensiblement toute la largeur du champ de filage (4).

5. Dispositif selon l'une quelconque des revendications 1 à 4, différents débits volumétriques étant susceptibles d'être aspirés chaque fois sur toute la largeur ou sur sensiblement toute la largeur des zones d'ouverture d'aspiration de CD (5, 6) placées au vis-à-vis et de préférence dans une zone d'ouverture d'aspiration de CD (5, 6), en continu sur toute sa largeur, à la transversale de la direction de la machine, un débit volumétrique plus important que dans la zone d'ouverture d'aspiration de CD (5, 6) placée au vis-à-vis étant susceptible d'être aspiré.

6. Dispositif selon l'une quelconque des revendications 1 à 5, une zone d'ouverture d'aspiration de CD (5, 6) étant conçue sous la forme d'au moins une fente d'aspiration de CD (7, 8) s'étendant dans la direction des CD et de préférence la fente d'aspiration de CD (7, 8) étant divisée en une pluralité de segments de fente d'aspiration de CD (7', 8').

7. Dispositif selon la revendication 6, la hauteur de fente h d'une fente d'aspiration de CD (7, 8) étant supérieure à la hauteur de fente h de la fente d'aspiration de CD (7, 8) placée au vis-à-vis par rapport au champ de filage et de préférence, la hauteur de fente h de l'une des fentes d'aspiration de CD (7, 8) correspondant à plus du double, de manière préférentielle à plus du triple de la hauteur de fente h de l'autre fente d'aspiration de CD (7, 8).

8. Dispositif selon l'une quelconque des revendications 1 à 7, à chaque zone d'ouverture d'aspiration de CD (5, 6) étant associée au moins une chambre collectrice (19, 20) pour les gaz aspirés et les différents débits volumétriques aspirés des gaz étant réglables par au moins un élément d'étranglement, qui est prévu de préférence dans ou sur une chambre collectrice (19, 20) ou dans ou sur un conduit d'aspiration (21) raccordé sur la chambre collectrice (19, 20).

9. Dispositif selon l'une quelconque des revendications 1 à 8, un débit volumétrique plus important étant susceptible d'être aspiré en alternance, à travers l'une (5) zone d'ouverture d'aspiration de CD et à travers l'autre zone d'ouverture d'aspiration (6).

10. Dispositif selon l'une quelconque des revendications 1 à 9, le dispositif d'aspiration de monomères (2) comportant au moins deux zones d'ouverture d'aspiration de MD (9, 10) s'étendant dans la direction de la machine (MD) et placées au vis-à-vis par rapport au champ de filage (4), de manière préférentielle, une zone d'ouverture d'aspiration de MD (9, 10) étant conçue sous la forme d'une fente d'aspiration de MD (11, 12) s'étendant dans la direction des MD et selon une forme de réalisation, une fente d'aspiration de MD (11, 12) étant divisée en une pluralité de segments de fente d'aspiration de MD (11', 12').

11. Dispositif selon l'une quelconque des revendications 1 à 10, des surfaces exposées aux salissures dans la région des zones d'ouvertures d'aspiration, notamment dans la région d'au moins une zone d'ouverture d'aspiration de CD (5, 6) étant recouvertes par des matières de recouvrement ou bandes de recouvrement recueillant, notamment absorbant, adsorbant et/ou isolant contre les salissures.

12. Dispositif selon l'une quelconque des revendications 1 à 11, pour éviter les salissures ou pour éviter la formation de condensation, des surfaces exposées aux salissures dans la région des zones d'ouverture d'aspiration, notamment dans la région d'au moins une zone d'ouverture d'aspiration de CD (5, 6) étant susceptibles d'être tempérées, notamment d'être chauffées.

13. Dispositif selon l'une quelconque des revendications 1 à 12, la busette (1) faisant preuve d'une densité capillaire de 1 à 6 capillaires/cm², de préférence de 2 à 5 capillaires/cm², notamment de 2 à 4,5 capillaires/cm² et de manière préférentielle de 2 à 4 capillaires/cm².

14. Dispositif selon l'une quelconque des revendications 1 à 12, la densité capillaire de la busette (1) étant plus faible dans la région centrale de la busette (1) que dans les régions extérieures de la busette (1) et de manière préférentielle, la densité capillaire dans la région centrale de la busette (1) étant de 0 à 1 capillaires/cm².

15. Dispositif selon l'une quelconque des revendications 1 à 14, la profondeur t du champ de filage étant de 120 à 350 mm, de manière préférentielle de 150 à 300 mm et de manière particulièrement préférentielle, de 185 à 270 mm et de manière recommandée, la profondeur t du champ de filage (4) étant supérieure à 140 mm, de manière préférentielle, supérieure à 160 mm, de manière très préférentielle, supérieure à 200 mm et de manière particulièrement préférentielle, supérieure à 210 mm.

16. Dispositif selon l'une quelconque des revendications 1 à 15, le dispositif refroidisseur (3) comportant au moins deux segments de cabine (13, 14) superposés ou placés l'un derrière l'autre, à partir desquels de l'air ou air de refroidissement à différente température peut s'introduire.

17. Dispositif selon l'une quelconque des revendications 1 à 16, à l'arrière du dispositif d'aspiration de monomères (2) dans la direction de circulation des filaments étant prévus un dispositif refroidisseur (3), ainsi qu'une unité d'étirage (15) se raccordant sur celui-ci et derrière l'unité d'étirage (15) dans la direction de circulation des filaments étant placé un système de dépose (16), destiné à déposer les filaments en un filé-lié et le groupe constitué du dispositif refroidisseur (3) et de l'unité d'étirage (15) étant conçu sous la forme d'un système clos, dans lequel système clos n'a lieu aucun apport d'air supplémentaire, à part l'apport d'air de refroidissement dans le dispositif refroidisseur (3).

18. Procédé, destiné à fabriquer des filés-liés (22) en filaments continus (23), notamment en filaments continus (23) en matière thermoplastique, les filaments étant filés à l'aide d'une busette (1), dans l'espace de création de filaments, en dessous de la busette (1) étant aspirés des gaz produits lors du processus de filage (aspiration de monomères), à travers au moins deux zones d'ouverture d'aspiration de CD (5, 6) placées l'une derrière l'autre dans la direction de la machine (MD) étant aspiré respectivement un débit volumétrique des gaz produits, le débit volumétrique aspiré à travers l'une des zones d'aspiration de CD (5, 6) étant plus important que le débit volumétrique aspiré à travers l'autre zone d'ouverture d'aspiration de CD (5, 6),
le rapport du débit volumétrique V aspiré à travers une zone d'ouverture d'aspiration de CD (5, 6) au débit volumétrique V aspiré à travers la zone d'ouverture d'aspiration de CD (5, 6) placée au vis-à-vis par rapport au champ de filage (4) étant de 6 : 1 à 1,1 : 1, de préférence de 5,5 : 1 à 1,3 : 1, de manière préférentielle de 5,5 : 1 à 1,5 : 1 et de manière particulièrement préférentielle de 5 : 1 à 1,75 : 1.

19. Procédé selon la revendication 18, les filaments étant fabriqués avec un débit de 100 à 350 kg/h/m, de préférence avec un débit de 150 à 320 kg/h/m, de manière préférentielle, avec un débit de 180 à 300 kg/h/m et de manière très préférentielle, avec un débit de 200 à 300 kg/h/m.

20. Procédé selon l'une quelconque des revendications 18 ou 19, les filaments étant fabriqués à une vitesse de fil de 2.000 à 4.200 m/minute, de préférence à une vitesse de fil de 2.200 à 4.000 m/minute et notamment à une vitesse de fil de 2.300 à 3.900 m/minute.
